# FASCICULE DE BREVET EUROPEEN

(11) **EP 1 921 222 B1**
(45) Date de publication et mention de la délivrance du brevet: **11.12.2013**
(21) Numéro de dépôt: 07120086.9
(22) Date de dépôt: 06.11.2007
(51) Int. Cl.: E04G 7/30

(54) **Système d'échafaudage métallique**
Metallgerüstsystem
Metal scaffolding system

(30) Priorité: 06.11.2006 FR 0654746
(43) Date de publication de la demande: 14.05.2008
(73) Titulaire: Layher SAS, 77164 Marne La Vallée (FR)
(72) Inventeur: Limasset, Eric, 77580, Sancy (FR)
(74) Mandataire: David, Daniel

(56) Documents cités:
- WO-A-93/01380
- DE-A1- 3 005 128
- DE-U1- 29 815 450
- FR-A- 2 833 028
- FR-A1- 2 288 199
- GB-A- 1 090 185
- GB-A- 2 000 541
- US-A- 5 207 527
- US-A1- 2003 079 420

## Description

La présente invention concerne le domaine des échafaudages amovibles, que l'on utilise notamment dans le bâtiment pour constituer des surfaces de plancher en hauteur sur lesquels il est possible de se déplacer et de travailler.

L'invention concerne un système d'échafaudage métallique constitué de montants tubulaires verticaux, reliés entre eux par des moises horizontales, des entretoises en diagonale et des poutrelles. Ces dernières supportent les éléments de plancher.

Pour relier solidement les éléments entre eux tout en rendant l'ensemble aisé à monter et démonter, on connaît un système d'accouplement comprenant des anneaux ajourés transversaux, solidaires à intervalles réguliers des montants tubulaires coopérant avec des organes de liaison avec clavettes solidaires des moises et autres poutres transversales. L'organe de liaison comprend une partie tubulaire formant logement d'une clavette mobile le long de l'axe de celle-ci. Une fente est ménagée en travers de cette partie tubulaire. Pour la fixation d'une poutre à un montant, on présente l'organe de liaison en engageant l'anneau du montant dans la fente de telle façon qu'un trou de l'anneau vienne se placer dans l'axe de la partie tubulaire. On fait coulisser ensuite la clavette dans la partie tubulaire à travers le trou de l'anneau. De cette façon l'organe de liaison se retrouve verrouillé sur l'anneau ajouré. Un tel moyen de liaison des composants de l'échafaudage entre eux est décrit dans le brevet FR2288199 au nom de la société demanderesse et est largement utilisé.

Lorsqu'il est utilisé dans certains environnements, dans une zone liée à l'industrie nucléaire en particulier, telle qu'une centrale nucléaire, l'échafaudage peut encourir le risque d'être contaminé par des poussières irradiées. Un tel risque existe aussi parfois dans l'industrie chimique et dans les milieux mettant en oeuvre l'amiante friable. Des précautions sont alors prises pour éviter que des matières ou poussières éventuellement contaminées ne soient transportées à l'extérieur de l'enceinte ou la zone critique. Jusqu'à présent, dans le domaine nucléaire, les échafaudages sont entreposés sur place jusqu'à ce qu'en fin de vie il soit décidé de les rebuter. Lorsqu'il faut procéder à son élimination, le matériel subit tous les traitements appropriés. Il s'ensuit globalement un coût relativement important pour un tel échafaudage dont en outre l'utilisation reste exclusive pour le site où il a été introduit.

Le présent déposant s'est fixé comme objectif de réaliser un échafaudage qu'il ne serait pas nécessaire de maintenir à l'intérieur des zones sensibles à la contamination. Le même matériel pourrait alors être utilisé pleinement ou en partie seulement, c'est-à-dire qu'après une utilisation en zone sensible, et après décontamination, il serait disponible pour une utilisation en zone non sensible. Cette disponibilité en réduirait le coût global.

L'objectif est plus particulièrement de réaliser un système d'échafaudage dont la décontamination peut être effectuée simplement et économiquement sans la mise en oeuvre d'outillage ou d'installation complexe de décontamination.

Conformément à l'invention, on parvient à réaliser cet objectif avec un système d'échafaudage métallique, présentant les caractéristiques décrites dans la revendication 1.

L'invention concerne de préférence les échafaudages réalisés en aluminium ou en alliage d'aluminium car le traitement de surface est intégré à la matière, mais elle concerne également la réalisation en un autre métal, l'acier par exemple.

Le qualification contrôlable désigne des éléments - montants, moises planchers et autres - composés de premières parties dont la surface est accessible pour un nettoyage manuel et un contrôle visuel en direct et éventuellement de deuxièmes parties, dont la surface n'est pas accessible pour un nettoyage manuel et un contrôle visuel en direct. Ces deuxièmes parties sont fermées par fabrication et les jonctions garanties par soudure.

Plus précisément une partie est dite accessible au nettoyage manuel si on peut en essuyer la surface avec un chiffon, directement, sans l'assistance d'un instrument quelconque. En outre toute la surface doit être en vision directe.

Le matériel peut comporter des parties non accessibles au nettoyage manuel, telles que par exemple l'intérieur des tubes. Dans ce cas, ces parties sont fermées par des soudures dites bouchons, complètement étanches et garanties pour la durée de vie du produit. Par cette condition, les poussières ne peuvent pas atteindre ces surfaces et se déposer. Il n'est alors pas nécessaire de pouvoir y accéder.

Le système d'échafaudage selon l'invention peut alors être décontaminé selon les règles de décontamination connues sans coût allant au-delà de ce qui industriellement acceptable.

Conformément à la revendication 1, les éléments tubulaires comprennent un tube fermé à ses deux extrémités par un goujon axial soudé de manière à rendre étanche l'intérieur du tube. Notamment les goujons axiaux sont pleins avec un orifice transversal, traversant ou non pour le passage d'un moyen de verrouillage du tube de liaison sur les goujons axiaux.

Conformément à une autre caractéristique, les moises horizontales comprennent un élément longitudinal à section transversale en forme de U, en bout desquels sont soudés les organes de liaison. Par ailleurs les moises diagonales comprennent un élément longitudinal à section transversale en forme de U, en bout desquels les organes de liaison sont boulonnés.

Selon un mode de réalisation préféré, l'anneau transversal est formé d'une plaque pleine soudée sur l'élément tubulaire.

Conformément à une autre caractéristique, le système d'échafaudage comprend au moins un élément de plancher, de préférence antidérapant, avec deux crochets de part et d'autre coopérant avec des moises, ledit élément de plancher étant de type contrôlable. Les crochets sont eux-mêmes de type contrôlable et sont de préférence pleins. Plus particulièrement, l'élément de plancher comprend au moins un élément à profil fermé creux, dont les extrémités sont fermées par une tôle soudée de manière étanche. De préférence le système d'échafaudage comprend des moises horizontales formant poutres supports de plancher et pourvues ou non de membrures de renfort.

Conformément à une autre caractéristique le système d'échafaudage comprend au moins une échelle de type contrôlable formée au moins en partie de tubes dont les extrémités sont fermées par des plaques rapportées et soudées de manière étanche.

L'invention est maintenant décrite plus en détail en référence aux dessins annexés sur lesquels
la figure 1 représente une vue générale d'un échafaudage,
la figure 2 montre un élément tubulaire constituant un montant du système selon l'invention,
la figure 3 montre plus en détail l'extrémité de l'élément de la figure 2,
la figure 4 montre le tube de liaison,
la figure 5 montre l'extrémité d'une moise horizontale,
la figure 6 montre l'extrémité d'une moise diagonale,
les figures 7 à 9 montrent un élément de plancher du système d'échafaudage, vu respectivement de dessus, de profil transversalement et de profil longitudinalement,
la figure 10 montre une échelle du système selon l'invention,
la figure 11 montre une poutre support de plancher avec membrure.

On voit sur la figure 1 un échafaudage métallique, plus particulièrement en aluminium, dont la structure est en soi déjà connue. Il est composé de montants verticaux 3 espacés les uns des autres et reliés entre eux par des moises horizontales 5, les unes longitudinales 5B, les autres transversales 5A. Des moises diagonales 7 consolident les parallélogrammes ainsi formés. Les moises horizontales transversales 5A servent de supports pour des éléments de plancher 8.

Les montants 3 sont composés d'éléments de montant 30 dont l'un est représenté sur la figure 2. Cet élément est constitué d'un tube 31 à section circulaire ou autre, mis en forme par roulage d'une tôle et soudure autogène ou autre, par exemple. Il comprend à chaque extrémité un goujon axial 32 soudé en bout de tube de façon étanche ; c'est-à-dire que l'intérieur du tube est invisible et inaccessible. Le cordon de soudure 32A visible sur la figure 3 fait le tour complet de la zone de contact entre le tube et le goujon. Celui-ci est plein et obtenu par usinage ; le cas échéant il est chanfreiné. L'usinage permet une mise en place aisée et une garantie de jeu entre les pièces d'assemblage. Il est percé transversalement d'un trou 33. Le goujon permet d'assembler deux éléments bout à bout. Pour cela on place deux éléments en alignement, et on les relie au moyen d'un tube de liaison 4, figure 4 visible sur la pièce, percé d'orifices transversaux 41 et 42 correspondant aux trous 33 des deux goujons. Pour immobiliser les éléments entre eux il suffit de glisser des boulons, goupilles ou autres, à travers les orifices 41 42 après les avoir mis en face des trous 33. De cette manière on peut assembler autant d'éléments et former des montants aussi long que souhaité. Ce tube de liaison n'est pas de type contrôlable car l'intérieur n'est pas accessible directement. Il constitue une partie consommable. Quand on récupère un échafaudage d'une zone susceptible de contamination, le tube de liaison n'est pas soumis au traitement de décontamination, il est évacué vers les déchets non réutilisés. Les montants sont réalisés sur cet exemple de manière à pouvoir être utilisés indifféremment dans un sens ou dans l'autre, c'est-à-dire qu'ils sont symétriques, mais l'invention couvre également le cas où les montants sont asymétriques.

Pour relier les montants entre eux on utilise des moises 5. Celles-ci sont formées d'un élément longitudinal 50 à section en U avec un organe de liaison 51 à chaque extrémité. La figure 5 montre une seule extrémité. L'organe de liaison 51 a une forme à section sensiblement trapézoïdale. Il est percé d'un canal 51A pour le passage d'une clavette 53. Ce canal est perpendiculaire à l'axe de l'élément 50 et à la base du U de la section en U. Une fente 51B est ménagée transversalement à ce canal. L'organe 51 est soudé sur l'élément 50 par sa base. On observe que le cordon de soudure 54 est continu en intérieur et extérieur tout le long de la surface de l'élément 50 en contact avec la base de l'organe de liaison 51. L'organe de liaison 51 reste facilement accessible par l'arrière.

L'organe de liaison 51 permet de fixer la moise à un montant 30. Ce montant 30 est pourvu d'un anneau 34 formant collier soudé transversalement à l'élément tubulaire 31, Comme on le voit sur la figure 3. On observe que le cordon de soudure 34A reliant l'anneau 34 à l'élément tubulaire 31 est continu sur tout le pourtour. L'anneau 34 est percé d'ouvertures 34 B orientées selon l'axe de l'élément tubulaire 31. Pour la fixation d'un organe de liaison sur l'anneau, il suffit d'engager l'organe 51 par la fente 51B sur l'anneau 34 en s'assurant que le canal 51A soit dans l'alignement d'une ouverture 34 B. On glisse ensuite la clavette 53 dans le canal à travers l'ouverture de l'anneau. L'organe de liaison 51 se trouve de cette façon verrouillé sur l'anneau 34. Ce mode de fixation est en soi connu et communément utilisé. Il correspond à l'enseignement du brevet FR 2288199.

La solution de l'invention permet de lier les éléments tubulaires formant les montants et les moises à des éléments de l'art antérieur qui ne sont pas du type contrôlable. Cette solution présente donc l'avantage d'une interchangeabilité entre les éléments de type contrôlable au sens défini plus haut et les éléments courants déjà en service. La possibilité de mixer les éléments contrôlables à des éléments de la gamme traditionnelle constitue un avantage économique certain. Il est à noter que dans ce domaine la réglementation interdit cette mixité pour des échafaudages de différentes origines

Sur la figure 6, on a représenté l'extrémité d'une moise diagonale 7. Une telle moise comprend un élément longitudinal 70 à section en forme de U et à chaque extrémité un organe de liaison 71 de même structure que l'organe de liaison 51 des moises horizontales. Cependant ici l'organe est fixé à l'élément longitudinal par une vis 72 coopérant avec un écrou 73. Avantageusement, il s'agit d'un écrou de sécurité pour éviter un desserrement intempestif en cours d'utilisation de l'échafaudage. Ce mode d'attache permet d'ajuster l'angle que forme l'élément longitudinal 70 avec la clavette 74 de verrouillage de l'organe de liaison 71 sur un anneau d'un montant vertical. Il est à noter que l'ensemble formé par la vis et l'écrou est du type consommable. A la décontamination, on démonte la moise diagonale pour traiter séparément les U 70 et l'organe de liaison 71. L'ensemble vis et écrou n'est pas récupéré ; il est éliminé avec les autres déchets.

Le système d'échafaudage selon l'invention comprend aussi des éléments de plancher de type contrôlable. Un exemple est représenté sur les figures 7, 8 et 9.

Un tel élément de plancher 8 comprend deux poutres latérales longitudinales 81 et 82, à profil fermé creux ici de section sensiblement rectangulaire, une poutre centrale longitudinale 83 à section en T, le plateau 80 recouvrant les poutres, deux plaques transversales 85 et 86 en bout des poutres longitudinales, et deux paires de crochets 87 et 88 sur les plaques transversales.

Conformément à l'invention, l'élément de plancher est de type contrôlable. Selon cet exemple ce caractère est obtenu par le soudage des plaques 85 et 86 en bout des poutres 81,82 et 83 de telle façon que le cordon de soudure, 85A et 86 et respectivement, soit continu rendant les poutres 81 et 82 étanches. Aucune poussière ne peut pénétrer à l'intérieur des poutres tubulaires 81 et 82. Les crochets sont également soudés sur les plaques de façon que le cordon de soudure formé soit continu de manière à empêcher la formation d'une quelconque anfractuosité susceptible de constituer le réceptacle de particules de poussière qui ne pourraient être éliminées par un nettoyage manuel direct.

Bien qu'il ne soit pas représenté, on réalise de la même façon un élément de plancher pourvu d'une trappe pour le passage d'une échelle permettant l'accès d'un étage de l'échafaudage à l'autre. Pour la décontamination ; les pièces de l'élément sont démontées et traitées de la même façon que le autres éléments, les visseries étant toujours considérées comme des déchets. Les autres éléments d'échafaudage contrôlables et non représentés sont les plinthes, les socles et les joints de sécurité et les garde corps monoblocs.

Sur la figure 10 on a représenté une échelle 9 réalise selon le principe de l'invention. Les montants latéraux sont constitués de deux tubes 91 et 92 fermés à leurs extrémités par des plaques 91', 92' rapportées et soudées avec un cordon de soudure 91A, 92A continu rendant les montants étanches. Les barreaux 93 de l'échelle sont également tubulaires et soudés sur les montants le long de cordons de soudure continus les rendant étanches.

La figure 11 montre une poutre horizontale, servant de support plancher pour les grandes largeurs, transversale 10 comprenant un élément longitudinal renforcé 100 par une membrure 110 tubulaire. Des plaques 91', 92' sont soudées d'un côté à l'élément et de l'autre à la membrure. Dans ce composant on retrouve les caractéristiques de l'invention. Les soudures sont continues et toute partie creuse non accessible directement est fermée par une soudure.

## Revendications

1. Système d'échafaudage métallique, comprenant des montants tubulaires (3) reliés par des moises (5, 7), les montants étant pourvus d'au moins un anneau transversal (34) formant collet avec des ouvertures à sa périphérie, les moises (5) étant pourvues à leurs extrémités d'un organe de liaison (50) avec une clavette de verrouillage, l'organe de liaison comprenant une fente par laquelle il est engagé sur l'anneau et la clavette assurant le verrouillage par engagement dans l'une des ouvertures de l'anneau, et éventuellement des planchers (8) reposant sur des moises, une partie des montants tubulaires (3) et/ou des moises (5, 7) et/ou des planchers (8) étant accessible en vision directe et nettoyable manuellement sans l'assistance d'un instrument et une partie étant non accessible en vision directe ou non nettoyable manuellement sans l'assistance d'un instrument, **caractérisé par le fait que** ladite partie non accessible en vision directe ou non nettoyable manuellement sans l'assistance d'un instrument est fermée par fabrication avec des jonctions garanties par soudure, les montants tubulaires (3) étant par ailleurs constitués d'éléments tubulaires (30) comprenant un goujon (32) axial à chaque extrémité, soudé de manière à rendre étanche l'intérieur du tube, deux éléments tubulaires étant assemblés dans le prolongement l'un de l'autre au moyen d'un tube de liaison (4) dans lequel sont glissés les goujons bout à bout, les goujons axiaux (32) étant pleins avec un orifice transversal (33) pour le passage d'un moyen de verrouillage du tube de liaison (4) sur les goujons axiaux.

2. Système d'échafaudage selon la revendication 1 dont les parties des moises horizontales (5A, 5B) accessibles en vision directe et nettoyables manuellement sans l'assistance d'un instrument comprennent un élément longitudinal (50) à section transversale en forme de U, en bout duquel sont soudés les organes de liaison (51).

3. Système d'échafaudage selon l'une des revendications 1 et 2 dont les parties des moises diagonales (7) accessibles en vision directe et nettoyables manuellement sans l'assistance d'un instrument comprennent un élément longitudinal (70) à section transversale en forme de U, en bout duquel les organes de liaison (71) sont boulonnés.

4. Système d'échafaudage selon l'une des revendications précédentes dont l'anneau transversal (34) est formé d'une plaque pleine soudée transversalement sur le montant.

5. Système selon l'une des revendications précédentes comprenant au moins un élément de plancher (8) avec deux crochets de part et d'autre coopérant avec des moises, les parties constituant ledit élément de plancher étant accessibles en vision directe et nettoyables manuellement sans l'assistance d'un instrument.

6. Système selon la revendication précédente dont l'élément de plancher (8) comprend au moins un élément à profil fermé creux (81, 82), dont les extrémités sont fermées par une tôle (85) soudée de manière étanche.

7. Système selon la revendications précédente comprenant des moises horizontales (5A) formant poutres supports de plancher et pourvues le cas échéant de membrures de renfort.

8. Système d'échafaudage selon l'une des revendications précédentes comprenant au moins une échelle (9) constituée de parties accessibles en vision directe et nettoyables manuellement sans l'assistance d'un instrument et formée au moins en partie de tubes dont les extrémités sont fermées par des plaques rapportées et soudées de manière étanche.

9. Système d'échafaudage selon l'une des revendications précédentes réalisé en aluminium, en alliage d'aluminium ou en acier.

## Patentansprüche

1. Gerüstsystem aus Metall, rohrförmige Pfosten (3) umfassend, die durch Riegel (5, 7) verbunden sind, wobei die Pfosten mit mindestens einem quer verlaufenden Ring (34) versehen sind, der einen Bund mit Öffnungen an seinem Umfang ausbildet, wobei die Riegel (5) an ihren Enden mit einem Verbindungsglied (50) samt einem Verriegelungskeil versehen sind, wobei das Verbindungsglied einen Schlitz umfasst, durch welchen es mit dem Ring in Eingriff steht und der Keil die Verriegelung dadurch sicherstellt, dass er mit einer der Öffnungen des Ringes in Eingriff steht, und möglicherweise Böden (8), die auf Riegeln ruhen, wobei ein Teil der rohrförmigen Pfosten (3) und/oder der Riegel (5, 7) und/oder der Böden (8) zugänglich und direkt sichtbar ist und manuell, ohne die Unterstützung durch ein Gerät, gereinigt werden kann, und ein Teil nicht zugänglich und direkt sichtbar ist oder nicht manuell, ohne die Unterstützung eines Gerätes, gereinigt werden kann, **dadurch gekennzeichnet, dass** der nicht zugängliche direkt sichtbare Teil oder der Teil, der nicht manuell, ohne Unterstützung eines Gerätes, gereinigt werden kann, bei der Herstellung mit Verbindungsstellen verschlossen wird, die durch Verschweißung abgesichert sind, wobei die rohrförmigen Pfosten (3) außerdem aus rohrförmigen Elementen (30) bestehen, die an jedem Ende einen axialen Bolzen (32) umfassen, der dergestalt angeschweißt ist, dass das Innere des Rohres abgedichtet wird, wobei zwei rohrförmige Elemente in gegenseitiger Verlängerung mit Hilfe eines Verbindungsrohres (4) zusammengefügt werden, in das die Bolzen mit den Enden aneinander eingeschoben werden, wobei die axialen Bolzen (32) aus Vollmaterial sind mit einer quer verlaufenden Öffnung (33) für den Durchgang eines Verriegelungsmittels des Verbindungsrohres (4) an den axialen Bolzen.

2. Gerüstsystem nach Anspruch 1, dessen Bestandteile der horizontalen Riegel (5A, 5B), die zugänglich und direkt sichtbar sind und manuell, ohne die Unterstützung eines Gerätes, gereinigt werden können, ein längliches Element (50) mit einem U-förmigen Querschnitt umfassen, an dessen Ende die Verbindungsglieder (51) angeschweißt sind.

3. Gerüstsystem nach einem der Ansprüche 1 oder 2, dessen Bestandteile der diagonalen Riegel (7), die zugänglich und direkt sichtbar sind und manuell, ohne die Unterstützung eines Gerätes, gereinigt werden können, ein längliches Element (70) mit einem U-förmigen Querschnitt umfassen, an dessen Ende die Verbindungsglieder (71) angeschraubt sind.

4. Gerüstsystem nach einem der vorhergehenden Ansprüche, dessen quer verlaufender Ring (34) aus einer Scheibe aus Vollmaterial ausgebildet ist, die quer verlaufend an den Pfosten angeschweißt sind.

5. System nach einem der vorhergehenden Ansprüche, mindestens ein Bodenelement (8) mit zwei Haken an beiden Seiten umfassend, die mit den Riegeln zusammenarbeiten, wobei die Bestandteile des Bodenelementes zugänglich und direkt sichtbar sind und manuell, ohne die Unterstützung eines Gerätes, gereinigt werden können.

6. System nach dem vorhergehenden Anspruch, dessen Bodenelement (8) mindestens ein geschlossenes hohles Profilelement (81, 82) umfasst, dessen Enden mit einem Blech (85) verschlossen sind, das auf abdichtende Weise angeschweißt ist.

7. System nach dem vorhergehenden Anspruch, horizontale Riegel (5A) umfassend, welche Stützträger für den Boden ausbilden und gegebenenfalls mit Versteifungsrippen versehen sind.

8. Gerüstsystem nach einem der vorhergehenden Ansprüche, mindestens eine Leiter (9) umfassend, die aus Teilen besteht, die zugänglich und direkt sichtbar sind und manuell, ohne die Unterstützung eines Gerätes, gereinigt werden können, und die mindestens teilweise aus Rohren ausgebildet wird, deren Enden durch Scheiben verschlossen werden, die angesetzt und auf abdichtende Weise aufgeschweißt sind.

9. Gerüstsystem nach einem der vorhergehenden Ansprüche, hergestellt aus Aluminium, einer Aluminiumlegierung oder aus Stahl.

## Claims

1. Metal scaffolding system, comprising tubular uprights (3) connected by binding pieces (5, 7), the uprights being provided with at least one transverse ring (34) forming a collar having openings at its periphery, the ends of the binding pieces (5) being provided with a connecting member (50) having a locking wedge, the connecting member comprising a slot by means of which it is engaged on the ring and the wedge ensuring locking by engaging in one of the openings in the ring, and optionally platforms (8) resting on binding pieces, a portion of the tubular uprights (3) and/or of the binding pieces (5, 7) and/or of the platforms (8) being clearly visible and being able to be cleaned manually without using a tool and a portion being hidden from view or not being able to be cleaned manually without using a tool, **characterised in that** said portion which is hidden from view or cannot be cleaned manually without using a tool is closed by manufacturing using joints secured by welding, the tubular uprights (3) also being made up of tubular elements (30) comprising an axial pin (32) at each end, which is welded so as to seal the inside of the tube, two tubular elements being assembled in the extension of one another by means of a connecting tube (4) into which the pins are slid end to end, the axial pins (32) being solid and having a transverse aperture (33) for a locking means of the connecting tube (4) to be passed through the axial pins.

2. Scaffolding system according to claim 1, wherein the portions of the horizontal binding pieces (5A, 5B) which are clearly visible and can be cleaned manually without using a tool comprise a longitudinal element (50) having a U-shaped cross section, at the end of which the connecting members (51) are welded.

3. Scaffolding system according to either claim 1 or claim 2, wherein the portions of the diagonal binding pieces (7) which are clearly visible and can be cleaned manually without using a tool comprise a longitudinal element (70) having a U-shaped cross section, at the end of which the connecting members (71) are bolted.

4. Scaffolding system according to any of the preceding claims, wherein the transverse ring (34) is made of a solid plate transversely welded to the upright.

5. System according to any of the preceding claims, comprising at least one platform element (8) having two hooks on each side which cooperate with the binding pieces, the portions which make up said platform element being clearly visible and being able to be cleaned manually without using a tool.

6. System according to the preceding claim, wherein the platform element (8) comprises at least one element having a hollow closed profile (81, 82), of which the ends are closed by a metal sheet (85) which is welded in a sealed manner.

7. System according to the preceding claim, comprising horizontal binding pieces (5A) which form supporting beams for the platform and are optionally provided with reinforcing flanges.

8. Scaffolding system according to any of the preceding claims, comprising at least one ladder (9) which is made up of portions which are clearly visible and can be cleaned manually without using a tool and which is formed at least in part from tubes, of which the ends are closed by plates which are mounted and welded in a sealed manner.

9. Scaffolding system according to any of the preceding claims which is made of aluminium, of aluminium alloy or of steel.
